# DEMANDE DE BREVET EUROPEEN

(11) **EP 1 243 714 A1**
(43) Date de publication de la demande: **25.09.2002**
(21) Numéro de dépôt: 02290689.5
(22) Date de dépôt: 19.03.2002
(51) Int. Cl.: E04C 1/40

(54) **Bloc pour la construction d'un mur de bâtiment**

(30) Priorité: 19.03.2001 FR 0103685
(71) Demandeur: Isostone, 59100 Roubaix (FR)
(72) Inventeur: Prouvost, Bernard, 59510 Hem (FR)
(74) Mandataire: Regi, François-Xavier (FR)

(57) **Abrégé**

Bloc pour la construction d'un mur de bâtiment comportant une âme (2) sensiblement parallélépipédique en un matériau isolant, recouverte, sur une face (7), d'une planelle extérieure (3) en un matériau de parement. Cette âme comporte deux faces latérales (9) et est traversée par au moins un conduit vertical (10) s'étendant sensiblement parallèlement aux faces latérales (9) et étant destiné à être rempli de béton, pour former un potelet. L'âme comporte en outre des gorges périphériques (11,12,21) qui communiquent avec le conduit vertical et qui se remplissent de béton lors du coulage des potelets du mur en formant une barrière étanche empêchant la pénétration d'eau dans le mur.

## Description

L'invention concerne des blocs pour la construction d'un mur de bâtiment. Plus précisément, il s'agit de blocs préfabriqués. L'invention concerne également des constructions obtenues par empilement de tels blocs, ainsi qu'un procédé de construction pour construire un mur de bâtiment à l'aide de ces blocs.

On connaît déjà, notamment par le document FR 2 794 489, un bloc pour la construction d'un mur de bâtiment comportant une âme sensiblement parallélépipédique en un matériau isolant, cette âme ayant :
- une face supérieure horizontale,
- une face inférieure horizontale,
- une face externe verticale destinée à être dirigée vers l'extérieur du bâtiment et recouverte d'une planelle extérieure en un matériau de parement,
- une face interne destinée à être dirigée vers l'intérieur du bâtiment, ainsi que
- deux faces latérales.

Lorsque de tels blocs sont empilés pour former un mur, les espaces entre les planelles extérieures sont jointoyés avec une garniture appropriée, notamment en mortier de ciment, pour assurer l'étanchéité de la façade extérieure revêtue de ces planelles.

Cependant, il arrive qu'avec le temps, ces joints se détériorent. Dans ce cas, l'étanchéité de la façade extérieure n'est plus assurée. L'eau s'infiltre alors entre les planelles, en particulier au niveau des joints horizontaux, puis, notamment par capillarité, s'introduit entre les âmes et peut alors atteindre la face interne du mur.

Un but de l'invention est de fournir des blocs préfabriqués et possédant une âme en matériau isolant, qui une fois empilés pour former un mur, assurent une meilleure étanchéité, par des moyens simples, fiables et peu coûteux.

Ce but est atteint, selon l'invention, grâce à un bloc dont l'âme comporte, outre les caractéristiques déjà mentionnées :
- une gorge supérieure sensiblement horizontale et une gorge inférieure sensiblement horizontale disposées en correspondance mutuelle, ces gorges s'étendant longitudinalement parallèlement à la planelle extérieure respectivement sur la face supérieure et sur la face inférieure,
- et deux gorges verticales qui relient entre elles les gorges supérieure et inférieure et qui s'étendent sur toute la hauteur des faces latérales,
lesdites gorges étant destinées à délimiter un maillage rempli d'un matériau de construction coulé en place lorsque le bloc est mis en oeuvre dans un mur.

Ainsi, même si de l'eau s'infiltre entre les planelles extérieures, par exemple au niveau de rainures de décompression ou de drainage, le maillage constitué du matériau de construction coulé en place, par exemple du béton remplissant les gorges des blocs, forme un joint faisant barrage à la pénétration de l'eau jusqu'à la surface interne du mur.

Avantageusement, le bloc décrit ci-dessus comporte les caractéristiques suivantes, prises séparément ou en combinaison :
- le bloc comporte en outre au moins un conduit vertical traversant l'âme et débouchant dans lesdites gorges supérieure et inférieure, ce conduit vertical étant destiné à être rempli par le matériau de construction coulé en place pour former un potelet ;
- chaque conduit vertical a une section transversale sensiblement supérieure ou égale à 100 cm² ;
- le bloc comporte deux conduits verticaux traversant l'âme et débouchant dans les gorges supérieure et inférieure, ces conduits verticaux étant destinés à être remplis par le matériau de construction coulé en place pour former deux potelets, les faces latérales de l'âme du bloc étant séparées l'une de l'autre par une certaine longueur horizontale et les deux conduits verticaux étant ménagés respectivement à une distance des faces latérales, sensiblement égale au quart de ladite longueur de l'âme du bloc ;
- le bloc comporte en outre une rainure de drainage horizontale qui s'étend longitudinalement, sur la face supérieure, entre la planelle extérieure et la gorge supérieure et sensiblement parallèlement à cette gorge, ainsi que deux rainures de drainage verticales, en communication avec la rainure de drainage horizontale qui s'étendent longitudinalement respectivement sur chacune des faces latérales, parallèlement à la planelle extérieure, pour permettre l'écoulement des eaux recueillies dans la rainure de drainage horizontale (l'existence d'une rainure de drainage sur un bloc pourrait éventuellement être envisagée indépendamment des autres caractéristiques du bloc selon l'invention) ;
- la rainure de drainage horizontale présente une section transversale en pente descendante vers la planelle extérieure ;
- la rainure de drainage horizontale présente une profondeur maximale comprise entre 5 et 20 mm et une profondeur minimale comprise entre 0 et 10 mm ; et
- la rainure de drainage horizontale a une largeur comprise entre 20 et 30 mm.

Par ailleurs, l'invention a également pour objet un bâtiment comprenant des blocs tels que mentionnés ci-dessus, juxtaposés selon plusieurs rangs horizontaux empilés les uns sur les autres en formant au moins un mur, les gorges respectivement supérieure et inférieure des blocs appartenant à deux rangs superposés délimitant un conduit horizontal qui s'étend sur toute la longueur desdits rangs et qui est rempli de matériau de construction coulé en place, et les gorges verticales des blocs adjacents d'un même rang horizontal délimitant un passage vertical qui est rempli dudit matériau de construction coulé en place, le matériau de construction coulé dans les conduits horizontaux et dans les passages verticaux constituant ainsi un maillage qui crée une barrière étanche entre les blocs.

Dans des modes de réalisation préférés du bâtiment selon l'invention, on peut éventuellement avoir recours en outre à l'une et/ou à l'autre des dispositions suivantes :
- au moins certains blocs comportent en outre au moins un conduit vertical traversant l'âme dudit bloc et débouchant dans les gorges supérieure et inférieure de ce bloc, les conduits verticaux des blocs des différents rangs empilés les uns sur les autres étant disposés en correspondance mutuelle verticale et étant remplis dudit matériau de construction coulé en place pour former des potelets s'étendant sur toute la hauteur du mur ;
- l'âme de chaque bloc comporte en outre une rainure de drainage horizontale, s'étendant longitudinalement sur la face supérieure dudit bloc, entre la planelle extérieure et la gorge supérieure de ce bloc et sensiblement parallèlement à ladite gorge supérieure, et deux rainures de drainage verticales s'étendant longitudinalement respectivement sur toute la hauteur des faces latérales dudit bloc, les rainures de drainage horizontale et verticale des différents blocs du mur communiquant entre elles, et le mur comportant un rang inférieur au niveau duquel sont ménagés des exutoires d'évacuation d'eau communiquant avec une extrémité inférieure des rainures de drainage verticales des différents blocs constituant ce rang inférieur ;
- des lames pleines verticales, en un matériau rigide, sont insérées chacune entre les âmes et les planelles extérieures des blocs juxtaposés appartenant à un même rang, chaque lame recouvrant ainsi un espace (libre ou rempli par un joint) situé entre les planelles extérieures de ces deux blocs (on notera que, le cas échéant, cette disposition pourrait être utilisée indépendamment des autres dispositions décrites précédemment) ;
- les lames sont en matériau à base d'aluminium (on notera que, le cas échéant, cette disposition pourrait être utilisée indépendamment des autres dispositions décrites précédemment).

Selon encore un autre aspect, l'invention a pour objet un procédé de construction d'un bâtiment tel que défini ci-dessus, dans lequel on réalise successivement chaque rang horizontal de blocs et lors de la réalisation de chacun desdits rangs horizontaux, on insère à force les lames pleines verticales entre les âmes et les planelles extérieures des blocs juxtaposés constituant ledit rang horizontal, en recouvrant ainsi des espaces situés entre les planelles extérieures des blocs adjacents.

D'autres aspects, buts et avantages de l'invention apparaîtront à la lecture de la description détaillée suivante de plusieurs de ses modes de réalisation, donnés à titre d'exemples non limitatifs en regard des dessins joints.

Sur les dessins :
- la figure 1 est une vue en perspective d'un exemple de bloc selon l'invention ;
- la figure 2 est une vue en perspective d'un mur en construction, constitué de blocs tel que celui de la figure 1 ;
- la figure 3 représente schématiquement en vue de côté deux blocs tels que celui représenté sur la figure 1, empilés l'un sur l'autre dans le mur de la figure 2 ;
- la figure 4 représente schématiquement en vue de dessus deux blocs tels que celui représenté sur la figure 1, juxtaposés l'un à côté de l'autre dans un même rang horizontal du mur de la figure 2 ;
- la figure 5 est une vue schématique en perspective de deux blocs tels que ceux représentés sur les figures 1 à 4, avec une lame d'étanchéité en cours d'insertion derrière les planelles extérieures ;
- et la figure 6 représente schématiquement en vue de dessus les deux blocs de la figure 5.

Le bloc de construction 1 selon l'invention illustré par la figure 1, est formé d'une âme 2 et de deux planelles verticales 3, 4. Le bloc 1 peut avoir par exemple une hauteur et une épaisseur (perpendiculairement aux planelles 3 et 4) d'environ 250 mm et une longueur L d'environ 500 mm.

L'âme 2 consiste en une cale moulée, sensiblement parallélépipédique, en un matériau isolant thermique tel que du polystyrène expansé ayant par exemple une masse volumique d'environ 20 kg/m³ ou supérieure. L'âme 2 a une face supérieure horizontale 5, une face inférieure horizontale 6, une face externe verticale 7, une face interne verticale 8 et deux faces latérales verticales 9. La face externe 7 est recouverte de la planelle extérieure 3, tandis que la face interne 8 est recouverte de la planelle intérieure 4.

La planelle extérieure 3 est destinée à former la surface extérieure d'un mur de bâtiment formé de blocs 1, et peut être réalisée en béton de parement de textures et de couleurs variées. Son épaisseur est par exemple d'environ 30 à 40 mm. La planelle intérieure 4, également réalisée en béton de parement ou similaire, est destinée à former la surface intérieure du mur. Son épaisseur est par exemple d'environ 20 à 30 mm.

Dans l'exemple représenté, l'âme 2 et les planelles 3 et 4 sont solidarisées par des rainures et engravures 18 en queues d'aronde. Les queues d'aronde sont formées par l'âme 2. En partie basse du bloc 1, l'âme 2 est en retrait, par exemple d'environ 1 cm, par rapport aux planelles 3 et 4. En partie haute du bloc 1, l'âme 2 fait saillie d'environ 1 cm par rapport aux planelles 3 et 4. De même, l'une des faces latérales 9 est en retrait par rapport aux bords latéraux des planelles 3, 4, tandis que l'autre de ces faces latérales est en saillie par rapport aux bords latéraux des planelles 3, 4, opposés aux bords précédents. Ainsi, lors de leur mise en oeuvre, le positionnement des blocs 1 est assuré par emboîtement des âmes 2 des blocs entre les planelles des blocs voisins.

Dans l'exemple représenté, l'âme 2 est traversée de deux conduits verticaux 10 dont les axes centraux sont situés sensiblement au quart et aux trois quarts de la longueur L de l'âme, (autrement dit, l'axe central de chaque conduit 10 est à une distance L/4 de la face latérale voisine 9). Ces conduits verticaux 10 ont une section transversale sensiblement carrée, par exemple sensiblement supérieure ou égale à 100 cm² (avantageusement d'environ 10 cm de côté), et ils sont destinés à être remplis avec un matériau de construction coulé en place, tel que du béton. Ils permettent de réaliser une succession de potelets répartis tous les 25 cm environ et constituant la trame verticale de l'ossature porteuse du mur du bâtiment réalisé au moyen des blocs 1. Un mur réalisé avec les blocs selon l'invention est donc autoporté et est adapté à la construction de type R+1 (1 plancher + 1 toit). Les conduits verticaux 10 peuvent être excentrés, vers la face interne 8, par rapport au plan médian de l'âme parallèle aux planelles 3, 4, pour améliorer les performances thermiques du mur constitué de blocs 1.

L'âme 2 comporte en outre, respectivement sur sa face supérieure 5 et sa face inférieure 6, une gorge supérieure horizontale 11 et une gorge inférieure horizontale 12. Les gorges supérieure 11 et inférieure 12 s'étendent longitudinalement parallèlement aux planelles 3 et 4 et perpendiculairement aux conduits verticaux 10, sur toute la longueur de l'âme 2. Les gorges 11, 12 sont disposées dans le même plan vertical que les conduits 10. Dans l'exemple considéré, les gorges supérieure 11 et inférieure 12 ont une section transversale sensiblement carrée, par exemple de 4 cm de côté.

Les gorges supérieure 11 et inférieure 12 se poursuivent, avec la même section transversale, sur toute la hauteur des faces latérales 9, pour former des gorges verticales 21.

Avantageusement, l'âme 2 comporte aussi un canal vertical 14 pour le passage de câbles ou de conduites. Le canal 14 traverse l'âme 2 de part en part, entre les gorges 11, 12 et la face interne 8 de l'âme, parallèlement aux conduits verticaux 10 et sensiblement à égale distance de ceux-ci dans l'exemple représenté.

Lorsqu'on réalise un mur 20 de bâtiment au moyen de blocs 1 tels que décrits ci-dessus, comme représenté sur la figure 2, on juxtapose ces blocs en aboutant les faces latérales 9 de leurs âmes 2, sur plusieurs rangs horizontaux superposés vers 20a, 20b, 20c. Le cas échéant, les blocs 1 d'une rangée peuvent être décalés dans leur direction longitudinale d'une distance L/2 par rapport aux blocs de la rangée inférieure et de la rangée supérieure. Dans ce cas, compte tenu du positionnement des conduits verticaux 10 de chaque bloc, ces conduits verticaux restent malgré tout disposés en correspondance mutuelle verticale sur toute la hauteur du mur. De plus, comme représenté sur la figure 3, les gorges horizontales supérieure 11 et inférieure 12 des blocs 1 de deux rangs superposés se trouvent alors en correspondance mutuelle et forment un conduit horizontal 13 qui s'étend sur toute la longueur du mur.

De même, comme représenté sur la figure 4, les gorges verticales 21 des blocs adjacents dans un même rang horizontal 20a, 20b, 20c du mur, délimitent entre elles un conduit vertical interbloc 19, les conduits verticaux 19 étant décalés d'une distance L/2 entre les blocs 1 d'un rang horizontal et les blocs 1 des rangs horizontaux du dessus et du dessous.

Lorsque tous les blocs 1 du mur 20 ont été empilés les uns sur les autres, on coule du béton dans les conduits verticaux 10, de façon à former des potelets verticaux, bien visibles sur la figure 4.

Au fur et à mesure que le niveau du matériau de construction coulé en place monte dans les conduits verticaux 10, les conduits horizontaux 13 et interbloc 19 se remplissent également.

Pour permettre un écoulement satisfaisant du béton dans les canaux 13, 19, il faut que celui-ci soit suffisamment fluide. A cet effet, on peut notamment rajouter au béton un fluidifiant, de type "Sikafluid" par exemple (commercialisé par la société SIKA, France). Avantageusement, le béton ainsi coulé présente un affaissement au cône d'Abrams tel que l'on obtient une galette dont le diamètre de béton est égal à 50 cm lors de la mesure de cet affaissement (cette mesure consiste à remplir avec du béton un moule tronconique, dont la hauteur est de 30 cm, le plus grand diamètre est de 20 cm et le plus petit diamètre est de 10 cm, à le renverser pointe en haut et à mesurer l'affaissement du béton après enlèvement du moule).

Avantageusement aussi, le béton comporte des granulats dont la taille est inférieure à 10 mm, pour éviter toute obstruction des conduits verticaux 10, interbloc 19 et horizontaux 13 par ces granulats.

Avantageusement encore, l'agent de liaison est un béton CPJ (Ciment Portland composé) dosé par exemple à 350 kg/m³.

Dans ces conditions, le béton remplit progressivement les conduits verticaux 10 interbloc 19 et horizontaux 13 pour former après la prise du béton une ossature rigide pour le mur ainsi construit. En outre, le béton ayant rempli les conduits, interbloc 19 et horizontaux 13, ceux-ci forment des joints entre les blocs 1, qui font barrière aux infiltrations d'eau.

Par ailleurs, comme représenté sur les figures 3 et 4, l'âme 2 peut éventuellement comporter, sur sa face supérieure 5, une rainure de drainage horizontale 15. Cette rainure de drainage horizontale 15 s'étend sur toute la longueur de l'âme 2, parallèlement à la gorge supérieure 11. Cette rainure de drainage horizontale 15 est située par exemple à environ 1 à 2 cm de la face externe de l'âme 2. Elle peut avoir notamment une largeur d'environ 2 cm. Le fond de la rainure de drainage horizontale 15 peut avantageusement être en pente descendante en direction de la face externe 7 de l'âme 2. La profondeur de la rainure de drainage horizontale 15 est par exemple, à l'endroit le plus profond, d'environ 1 cm, et à l'endroit le moins profond d'environ 0,5 cm. Cette rainure de drainage 15 permet de recueillir l'eau qui pourrait éventuellement s'infiltrer dans les espaces 3a (laissés libres ou remplis d'un joint, notamment en mortier de ciment entre les bords horizontaux des planelles extérieures 3 de blocs 1 disposés l'un sur l'autre dans un mur réalisé à l'aide de tels blocs (voir figure 2).

Avantageusement, la rainure de drainage 15 se poursuit, sur chacune des faces latérales 9, par une rainure de drainage verticale 16. Cette rainure de drainage verticale 16 s'étend longitudinalement parallèlement à la planelle 3. Elle peut avoir une section transversale analogue à celle de la rainure de drainage horizontale 15.

Les rainures de drainage verticales 16 permettent l'écoulement des eaux recueillies dans les rainures de drainage horizontales 15 et la collecte des eaux qui auraient pu éventuellement s'infiltrer au niveau des espaces verticaux 3a (libres ou remplis par un joint au mortier ou similaire) entre les planelles extérieures 3, dans le sens de la flèche E représentée sur la figure 3.

Avantageusement, chaque bloc 1 peut comporter en outre une rainure 15a sur la face inférieure de son âme 2, disposée en correspondance avec la rainure supérieure 15 susmentionnée. Cette rainure supplémentaire 15a limite encore les possibilités d'infiltration d'eau dans le mur 2a.

Les rainures de drainage horizontales 15 et verticales 16 forment, dans le mur constitué de blocs 1, un réseau d'évacuation des eaux infiltrées dans les espaces 3a situés entre les planelles extérieures 3. Ce réseau communique avec un drain situé dans les fondations du mur, ou avec des exutoires 16a percés en partie infériure des rainures verticales 16 du rang de blocs inférieur 20a du mur, ces exutoires 16a étant débouchant dans les planelles extérieures 3. On notera que ces dispositions pourraient être utilisées indépendamment des dispositions décrites précédemment, et notamment indépendamment de la présence des gorges 11, 12, 21.

Par ailleurs, comme représenté sur les figures 5 et 6, en complément des dispositions décrites précédemment ou en remplacement de ces dispositions, il est également possible de réaliser une étanchéité supplémentaire au niveau des espaces verticaux 3a (espaces libres ou remplis par des joints au mortier ou autre) séparant les planelles extérieures 3 des blocs d'un même rang horizontal, en insérant à force des lames rigides et pleines 17 dans les blocs 1 au niveau desdits joints verticaux 3a.

Cette lame 17 est insérée entre les âmes 2 et les planelles extérieures 3, dans le sens de la flèche 17a. Sensiblement la moitié de la surface principale de la lame 17 est insérée dans un bloc 1, tandis que l'autre moitié de cette surface est insérée dans le bloc 1 juxtaposé. Ainsi, l'espace 3a laissé entre ces blocs est recouvert, du côté de la face des planelles extérieures 3 qui est au contact de la face externe 7 de l'âme 2.

Cette lame 17 est préférentiellement en un matériau rigide résistant bien à la corrosion. Il peut s'agir par exemple d'un matériau à base d'aluminium ou d'une matière plastique.

On notera que les blocs 1 pourraient le cas échéant comporter un seul conduit vertical 10 central et des gorges verticales 21 correspondant chacune à la moitié de la section du conduit vertical 10 : dans ce cas, les conduits verticaux formés par les gorges 21 de deux blocs 1 adjacents viendraient en correspondance avec les conduits 10 dans le mur 20, les potelets en béton étant alors délimités alternativement par les conduits 10 et par les gorges 21, d'un rang horizontal à l'autre.

## Revendications

1. Bloc pour la construction d'un mur de bâtiment comportant une âme (2) sensiblement parallélépipédique en un matériau isolant, cette âme (2) ayant
- une face supérieure (5) horizontale,
- une face inférieure (6) horizontale,
- une face externe (7) verticale destinée à être dirigée vers l'extérieur du bâtiment et recouverte d'une planelle extérieure (3) en un matériau de parement,
- une face interne (8) destinée à être dirigée vers l'intérieur du bâtiment, ainsi que
- deux faces latérales (9),
**caractérisé par le fait que** l'âme (2) comporte en outre :
- une gorge supérieure (11) sensiblement horizontale et une gorge inférieure (12) sensiblement horizontale disposées en correspondance mutuelle, ces gorges s'étendant longitudinalement parallèlement à la planelle extérieure (3) respectivement sur la face supérieure (5) et sur la face inférieure (6),
- et deux gorges verticales (21) qui relient entre elles les gorges supérieure (11) et inférieure (12) et qui s'étendent sur toute la hauteur des faces latérales (9), lesdites gorges (11, 12, 21) étant destinées à délimiter un maillage rempli d'un matériau de construction coulé en place lorsque le bloc est mis en oeuvre dans un mur.

2. Bloc selon la revendication 1, comportant en outre au moins un conduit vertical (10) traversant l'âme (2) et débouchant dans lesdites gorges supérieure et inférieure (11,12), ce conduit vertical étant destiné à être rempli par le matériau de construction coulé en place pour former un potelet.

3. Bloc selon la revendication 2, dans lequel chaque conduit vertical a une section transversale sensiblement supérieure ou égale à 100 cm².

4. Bloc selon l'une des revendications 2 et 3, comportant deux conduits verticaux (10) traversant l'âme (2) et débouchant dans les gorges supérieure et inférieure (11,12), ces conduits verticaux étant destinés à être remplis par le matériau de construction coulé en place pour former deux potelets, les faces latérales (9) de l'âme du bloc étant séparées l'une de l'autre par une certaine longueur horizontale (L) et les deux conduits verticaux (10) étant ménagés respectivement à une distance des faces latérales (9), sensiblement égale au quart de ladite longueur de l'âme du bloc.

5. Bloc selon l'une des revendications précédentes, dans lequel l'âme (2) comporte en outre :
- une rainure de drainage horizontale (15), s'étendant longitudinalement sur la face supérieure (5), entre la planelle extérieure (3) et la gorge supérieure (11) et sensiblement parallèlement à cette gorge supérieure (11),
- ainsi que deux rainures de drainage verticales (16), en communication avec la rainure de drainage horizontale (15) et s'étendant longitudinalement respectivement sur toute la hauteur des faces latérales (9), pour permettre l'écoulement des eaux recueillies dans la rainure de drainage horizontale (15).

6. Bloc selon la revendication 5, dans lequel la rainure de drainage horizontale (15) présente une section transversale en pente descendante vers la planelle extérieure (3).

7. Bloc selon la revendication 6, dans lequel la rainure de drainage horizontale (15) présente une profondeur maximale comprise entre 5 et 20 mm et une profondeur minimale comprise entre 0 et 10 mm.

8. Bloc selon l'une des revendications 5 à 7, dans lequel la rainure de drainage horizontale (15) a une largeur comprise entre 20 et 30 mm.

9. Bâtiment comprenant des blocs (1) selon l'une des revendications précédentes, juxtaposés selon plusieurs rangs horizontaux (20a,20b,20c) empilés les uns sur les autres en formant au moins un mur (20), les gorges respectivement supérieure (11) et inférieure (12) des blocs (1) appartenant à deux rangs superposés délimitant un conduit horizontal (13) qui s'étend sur toute la longueur desdits rangs et qui est rempli de matériau de construction coulé en place, et les gorges verticales (21) des blocs adjacents (1) d'un même rang horizontal (20a, 20b, 20c) délimitant un passage vertical (19) qui est rempli dudit matériau de construction coulé en place, le matériau de construction coulé dans les conduits horizontaux (13) et dans les passages verticaux (21) constituant ainsi un maillage qui crée une barrière étanche entre les blocs (1).

10. Bâtiment selon la revendication 9, dans lequel au moins certains blocs comportent en outre au moins un conduit vertical (10) traversant l'âme (2) dudit bloc et débouchant dans les gorges supérieure et inférieure (11,12) de ce bloc, les conduits verticaux des blocs (1) des différents rangs (20a,20b,20c) empilés les uns sur les autres étant disposés en correspondance mutuelle verticale et étant remplis dudit matériau de construction coulé en place pour former des potelets s'étendant sur toute la hauteur du mur.

11. Bâtiment selon l'une quelconque des revendications 9 et 10, dans lequel l'âme (2) de chaque bloc comporte en outre :
- une rainure de drainage horizontale (15), s'étendant longitudinalement sur la face supérieure (5) dudit bloc, entre la planelle extérieure (3) et la gorge supérieure (11) de ce bloc et sensiblement parallèlement à ladite gorge supérieure (11),
- et deux rainures de drainage verticales (16) s'étendant longitudinalement respectivement sur toute la hauteur des faces latérales (9) dudit bloc,
les rainures de drainage horizontales (15) et verticales (16) des différents blocs (1) du mur communiquant entre elles, et le mur comportant un rang inférieur (20a) au niveau duquel sont ménagés des exutoires d'évacuation d'eau (16a) communiquant avec une extrémité inférieure des rainures de drainage verticales (16) des différents blocs (1) constituant ce rang inférieur.

12. Bâtiment selon l'une quelconque des revendications 9 à 11, comportant en outre des lames pleines (17) verticales, en un matériau rigide, qui sont insérées chacune entre les âmes (2) et les planelles extérieures (3) des blocs (1) juxtaposés appartenant à un même rang (20a,20b,20c), chaque lame (17) recouvrant ainsi un espace (3a) situé entre les planelles extérieures (3) de ces deux blocs (1).

13. Bâtiment selon la revendication 12, dans lequel les lames sont en matériau à base d'aluminium.

14. Procédé de construction d'un bâtiment selon la revendication 12 ou la revendication 13, dans lequel on réalise successivement chaque rang horizontal (20a,20b,20c) de blocs, et lors de la réalisation de chacun desdits rangs horizontaux, on insère à force les lames pleines verticales (17) entre les âmes (2) et les planelles extérieures (3) des blocs juxtaposés (1) constituant ledit rang horizontal, en recouvrant ainsi des espaces (3a) situés entre les planelles extérieures (3) des blocs adjacents.
